# EUROPÄISCHE PATENTSCHRIFT

(11) **EP 0 976 997 B1**
(45) Veröffentlichungstag und Bekanntmachung des Hinweises auf die Patenterteilung: **27.02.2002**
(21) Anmeldenummer: 99114385.0
(22) Anmeldetag: 22.07.1999
(51) Int. Cl.: F27D 1/14, F16L 59/12

(54) **Wellanker für Feuerfestmaterial**
Anchoring device with undulated arms for fixing fire-resistant material
Dispositif d'ancrage comportant des bras ondulés pour la fixation de matière ignifuge

(30) Priorität: 27.07.1998 DE 29813329 U
(43) Veröffentlichungstag der Anmeldung: 02.02.2000
(73) Patentinhaber: Köster & Co. Kraftwerk-Service GmbH, 58256 Ennepetal (DE)
(72) Erfinder: Keuchel, Wolfgang, 58285 Gevelsberg (DE)
(74) Vertreter: Sparing Röhl Henseler Patentanwälte

(56) Entgegenhaltungen:
- EP-A- 0 304 705
- DE-A- 3 222 755
- DE-C- 3 209 607
- US-A- 3 657 851
- US-A- 4 592 688

## Beschreibung

Die Erfindung betrifft einen Wellanker für Feüerfestmaterial nach dem Oberbegriff des Anspruchs 1, (siehe z.B. DE 3 222 755).

Wellanker aus einem Rundstahl, der im wesentlichen V-förmig gebogen ist und einen Fuß aus parallel zueinander verlaufenden Abschnitten aufweist, während die sich vom Fuß auswärts erstreckenden Schenkel gewellt sind, werden in Kraftwerksanlagen zum Verankern von Feuerfestmaterial verwendet und unter Verwendung eines Keramikrings auf entsprechende, wärmebeaufschlagte Flächen von Wärmetauschern od.dgl. geschweißt, die mit einer Schutzschicht aus Feuerfestmaterial zu versehen sind.

Allerdings ist infolge der Umbiegung des Rundstahls im Fußbereich des Wellankers der Fuß zu breit, um damit Rohre oder zwischen Rohren befindliche Flossen von Wärmetauscherkesseln od.dgl. zu bestiften.

Aufgabe der Erfindung ist es, eine Möglichkeit zur Bestiftung von Rohren oder zwischen Rohren befindlichen Flossen von Wärmetauschern mit wellenförmigen Verankerungen für Feuerfestmaterial zu schaffen.

Diese Aufgabe wird entsprechend dem kennzeichnenden Teil des Anspruchs 1 gelöst.

Dadurch, daß die parallel zueinander verlaufenden Abschnitte des Fußes zu einer verringerten Breite mit einer planen Anlagefläche der Abschnitte aneinander kaltverformt sind, läßt sich der Fuß in einen Keramikring einsetzen, der mit der Außenwandung eines Rohrs beim Aufsetzen hierauf einen genügend kleinen Spalt bildet, so daß ein problemloses Verschweißen des Wellankers mit dem Rohr an beliebiger Stelle möglich ist. Außerdem läßt sich der für einen derartigen Fuß benötigte Keramikring auch auf eine Flosse zwischen zwei Rohren aufsetzen, so daß auch dort ein Anschweißen des Wellankers problemlos erfolgen kann.

Weitere Ausgestaltungen der Erfindung sind der nachfolgenden Beschreibung und den Unteransprüchen zu entnehmen.

Die Erfindung wird nachstehend anhand von in den beigefügten Abbildungen dargestellten Ausführungsbeispielen näher erläutert.
Fig. 1 zeigt einen Wellanker in Seitenansicht.
Fig. 2 und 3 zeigen einen Schnitt längs der Linie A-A von Fig. 1 von zwei unterschiedlichen Ausführungsformen.
Fig. 4 und 5 illustrieren das Aufschweißen von Wellankern auf Rohre bzw. eine Flosse und zeigen die Anordnung vor dem Verschweißen.

Der in Fig. 1 dargestellte Wellanker besteht aus einem Rundstahlstück, das insbesondere einen Durchmesser von 6 mm besitzt. Das Rundstahlstück ist im wesentlichen V-förmig gebogen und besitzt einen Fuß 1 aus parallel zueinander verlaufenden Abschnitten 2 sowie zwei sich vom Fuß 1 V-förmig auswärts erstreckende Schenkel 3, die gewellt sind, und zwar insbesondere nicht nur in einer Ebene, sondern dreidimensional.

Der Fuß 1 ist hierbei zumindestet auf einem genügend großen Teil seiner Länge beginnend am Fußende in seiner Breite geringer als der doppelte Durchmesser des Rundstahlstücks ausgebildet, indem die parallel zueinander verlaufenden Abschnitte 2 des Fußes 1 zu einer verringerten Breite mit einer planen Anlagefläche 4 der Abschnitte 2 aneinander kaltverformt sind. Wie aus Fig. 2 ersichtlich, besitzt der Fuß 1 eine im Schnitt im wesentlichen ovale Form mit einer beispielsweise von 12 mm auf beispielsweise 9,5 mm verringerten Breite, während der Fuß 1 gemäß Fig. 3 noch weiter zu einem im wesentlichen kreisförmigen Querschnitt eines Durchmessers von beispielsweise 7,8 mm verformt ist.

Wie aus Fig. 4 ersichtlich, läßt sich der so in seiner Breite verminderte Fuß 1 des Wellankers in einem Keramikring 5 eines entsprechend geringen Durchmessers zum Verschweißen mit einem Rohr 6 einsetzen, wobei nur ein entsprechend kleiner Spalt zwischen der Außenwändung des Rohrs 6 und der zugewandten Seite des Keramikrings 5 verbleibt, der ein problemloses Schweißen sicherstellt.

Wie aus Fig. 5 ersichtlich, läßt sich der so in seiner Breite verminderte Fuß 1 des Wellankers auch in einem Keramikring 5 eines entsprechend geringen Durchmessers einsetzen, der auf eine Flosse 7 zwischen zwei Rohren 6 aufsetzbar ist, so daß der Wellanker problemlos mit der Flosse 7 verschweißt werden kann.

## Patentansprüche

1. Wellanker für Feuerfestmaterial aus einem Rundstahl, der im wesentlichen V-förmig gebogen ist und einen Fuß (1) aus parallel zueinander verlaufenden Abschnitten (2) aufweist, während die sich vom Fuß (1) auswärts erstreckenden Schenkel (3) gewellt sind, **dadurch gekennzeichnet, daß** die parallel zueinander verlaufenden Abschnitte (2) des Fußes (1) zu einer verringerten Breite mit einer planen Anlagefläche (4) der Abschnitte (2) aneinander kaltverformt sind.

2. Wellanker nach Anspruch 1, **dadurch gekennzeichnet, daß** die Abschnitte (2) des Fußes (1) zu einem im wesentlichen kreisförmigen Querschnitt kaltverformt sind.

3. Wellanker nach Anspruch 1 oder 2, **dadurch gekennzeichnet, daß** der Rundstahl einen Durchmesser von etwa 6 mm und der Fuß (1) eine Breite von höchstens etwa 9,5 mm aufweist.

4. Wellanker nach Anspruch 3, **dadurch gekennzeichnet, daß** der Fuß (1) eine Breite von etwa 7,8 mm aufweist.

## Claims

1. Corrugated anchor for fireproof material, made from a round steel rod that is bent substantially in the shape of a V and has a foot (1) consisting of portions (2) running parallel with one another, whilst the arms (3) extending outwards from the foot (1) are corrugated, **characterized in that** the parallel-running portions (2) of the foot (1) are cold-formed against one another to achieve a reduced width with a planar contact face (4) between the portions (2).

2. Corrugated anchor according to claim 1, **characterized in that** the portions (2) of the foot (1) are cold-formed to create a substantially circular cross-section.

3. Corrugated anchor according to claim 1 or claim 2, **characterized in that** the diameter of the round steel rod is about 6 mm and the width of the foot (1) is a maximum of about 9.5 mm.

4. Corrugated anchor according to claim 3, **characterized in that** the width of the foot (1) is about 7.8 mm.

## Revendications

1. Dispositif d'ancrage ondulé pour matériau réfractaire en acier rond, qui est cintré essentiellement en forme de V et présente un pied (1) formé de segments (2) parallèles l'un à l'autre, tandis que les branches (3) s'étendant du pied (1) vers l'extérieur sont ondulées, **caractérisé en ce que** les segments (2) du pied (1) parallèles entre eux sont formés à froid en vue de réduire la largeur par une surface d'appui (4) plane des segments (2) l'un contre l'autre.

2. Dispositif d'ancrage ondulé suivant la revendication 1, **caractérisé en ce que** les segments (2) du pied (1) sont formés à froid pour obtenir une section essentiellement circulaire.

3. Dispositif d'ancrage ondulé suivant la revendication 1 ou 2, **caractérisé en ce que** l'acier rond présente un diamètre d'environ 6 mm et le pied (1) une largeur maximale d'environ 9,5 mm.

4. Dispositif d'ancrage ondulé suivant la revendication 3, **caractérisé en ce que** le pied (1) présente une largeur d'environ 7,8 mm.
